# FASCICULE DE BREVET EUROPEEN

(11) **EP 3 610 094 B1**
(45) Date de publication et mention de la délivrance du brevet: **16.02.2022**
(21) Numéro de dépôt: 18720324.5
(22) Date de dépôt: 12.04.2018
(51) Int. Cl.: E04F 13/08, E04B 1/76

(54) **EQUERRE DE FIXATION D'UN PANNEAU ISOLANT**
WINKEL ZUR BEFESTIGUNG EINER ISOLIERPLATTE
BRACKET FOR FIXING AN INSULATING PANEL

(30) Priorité: 14.04.2017 FR 1753290
(43) Date de publication de la demande: 19.02.2020
(73) Titulaire: SAINT-GOBAIN ISOVER, 92400 Courbevoie (FR)
(72) Inventeur: MAGAT, Germain, 93500 Pantin (FR)
(74) Mandataire: Saint-Gobain Recherche
(86) Numéro de dépôt international: PCT/FR2018/050915
(87) Numéro de publication internationale: WO 2018/189486

(56) Documents cités:
- EP-A1- 2 543 791
- EP-A1- 2 634 324
- FR-A1- 2 268 971

## Description

La présente invention est relative au domaine des équerres utilisées dans l'isolation. Ces équerres sont utilisées afin de maintenir une isolation sur un mur.

### ART ANTÉRIEUR

Actuellement, il existe plusieurs techniques pour poser une isolation sur une paroi d'un mur. Cette isolation se présente sous la forme de panneaux isolants (roulés ou non). Par exemple, il est possible de fixer ces panneaux isolants en les agrafant ou en les collant.

Il existe aussi une possibilité de fixer mécaniquement un panneau isolant P sur un mur M afin, par exemple, de permettre la réalisation d'autres opérations de pose. Cette possibilité est l'utilisation d'équerre 1 comme visible aux figures 1 et 2. Une telle équerre 1 consiste en une plaque de fixation 2 conçue pour être fixée au mur et une plaque de maintien ou d'embrochage 3 monobloc avec ladite plaque de fixation. Cette plaque de maintien 3 s'étend perpendiculairement depuis la plaque de fixation 2 pour donner au tout une forme de L.

Le panneau isolant P est alors embroché ou calé sur le bord de la plaque de maintien 3 sur ladite équerre 1 puis plaqué sur le mur M comme visible sur la figure 2 représentant une vue de dessus. L'équerre est ensuite utilisée pour supporter une structure métallique ou en bois S permettant le montage d'éléments additionnels comme un deuxième jeu d'ossature secondaire H ou directement des éléments d'habillage du type (parements de façade de toute nature, cassettes, clins, bardage, plaques de plâtre...).

Cette équerre subit, lors de l'étape d'embrochage et après, des contraintes ou efforts mécaniques exercés par le panneau isolant P. Ces efforts mécaniques sont principalement appliqués sur la plaque de maintien 3 qui tend à se déformer élastiquement. Le risque est d'avoir une déformation qui devient plastique voir une propagation des efforts mécaniques à l'interface entre la plaque de fixation et la plaque de maintien risquant de briser ladite équerre.

Pour remédier à cela, des moyens de renfort 103 sont utilisés. Ces moyens de renfort 103 sont agencés au niveau de la plaque de fixation et de la plaque de maintien. Ces moyens de renfort comprennent au moins un raidisseur 1030 se présentant sous la forme d'une plaque liée mécaniquement à la plaque de fixation et à la plaque de maintien.

Toutefois, ces équerres dotées de raidisseurs ont l'inconvénient de créer une poche d'air entre le mur et ledit panneau isolant. En effet, lors de l'embrochage, ce dernier ne s'opère pas suffisamment pour que l'air présent entre le panneau isolant et le mur puisse s'évacuer.

Cette poche d'air entraine l'apparition d'une zone déformée sur l'extérieur du panneau isolant, zone déformée qui sera visible et donc inesthétique et qui risque de compliquer la pose d'une structure supplémentaire type plaque de plâtre.

Par ailleurs, cette poche d'air peut entraîner une détérioration des performances isolantes.

FR 2 268 971, EP 2 543 791 et EP 2 634 324 présentent divers systèmes de pose d'isolation.

### RÉSUMÉ DE L'INVENTION

La présente invention se propose donc de résoudre ces inconvénients en fournissant une équerre pour le montage de panneaux isolants permettant un meilleur embrochage de l'isolant P contre le mur M.

A cet effet, l'invention concerne une équerre pour la pose d'un panneau isolant sur une paroi d'un mur comprenant une plaque de fixation destinée à être fixée à ladite paroi et une plaque de maintien, ladite plaque de maintien s'étendant sensiblement perpendiculairement à ladite plaque de fixation afin de maintenir ledit panneau isolant, caractérisée en ce que ladite équerre comprend des moyens de renfort agencés entre la plaque de fixation et la plaque de maintien pour rigidifier ladite équerre, lesdits moyens de renforts comportant des moyens d'entaillage pour entailler ledit panneau isolant.

Cette invention permet avantageusement de fournir une équerre munie de moyens permettant de localement détériorer le matériau isolant du panneau afin de faciliter l'embrochage. En effet, en entaillant le matériau isolant qui est généralement un matériau fibreux, on facilite l'embrochage et l'évacuation de l'air coincé entre ledit mur et ledit panneau isolant.

Selon un exemple, lesdits moyens de renforts comprennent au moins un raidisseur, notamment une lame, agencé longitudinalement par rapport à la plaque de fixation et à la plaque de maintien, le raidisseur présentant une arête à partir de laquelle les moyens d'entaillage s'étendent.

Selon un exemple, les moyens d'entaillage comprennent une denture.

Selon un exemple, les moyens d'entaillage comprennent au moins une pointe.

Selon un exemple, les moyens d'entaillage comprennent au moins une pointe et une denture.

Selon un exemple, la denture n'est pas uniforme.

Selon un exemple, l'arête du raidisseur est rectiligne.

Selon un exemple, l'arête du raidisseur est courbe, convexe ou concave.

Selon un exemple, le raidisseur est agencé pour s'étendre dans un plan perpendiculaire au plan de la plaque de maintien.

Selon un exemple, le raidisseur est agencé sur l'axe de symétrie (dans le plan de symétrie) de l'équerre.

Selon un exemple, les moyens de renforts comprennent au moins deux raidisseurs, ces raidisseurs étant répartis de façon régulière par rapport à l'axe de symétrie de l'équerre.

Selon un exemple, les moyens de renforts comprennent au moins trois raidisseurs, un raidisseur étant agencé sur l'axe de symétrie alors que les autres raidisseurs sont répartis de façon régulière par rapport à l'axe de symétrie de l'équerre.

Selon un exemple, l'équerre a un profil en L (voir Figure 1 apr exemple).

Selon un exemple, l'équerre a un profil en T (voir Figure 10), le ou les raidisseur(s) pouvant être agencé(s) sur chacune des faces de la plaque de maintien.

La présente invention concerne en outre un ensemble comprenant un mur muni d'une paroi, au moins un panneau isolant agencé sur ladite paroi et au moins une équerre selon l'une des revendications précédentes fixée à ladite paroi, ledit panneau isolant étant maintenu par ladite équerre.

La présente invention concerne en outre un procédé de pose d'au moins une épaisseur de panneau isolant sur la paroi d'un mur, ledit procédé comprenant les étapes suivantes :
- Se munir d'au moins une équerre selon l'invention et la fixer sur une paroi dudit mur;
- Se munir d'au moins un panneau isolant;
- Plaquer ledit panneau isolant sur la paroi en exerçant une contrainte de poussée de sorte que le panneau isolant soit localement entaillé par les moyens d'entaillage des moyens de renfort, et de sorte qu'il soit par ailleurs au contact, sur son épaisseur, avec la plaque de maintien de ladite équerre.
- Relâcher la contrainte pour permettre au panneau isolant de reprendre son volume initial et pour permettre à l'équerre de maintenir ledit panneau isolant.

### DESCRIPTION DES FIGURES

D'autres particularités et avantages ressortiront clairement de la description qui en est faite ci-après, à titre indicatif et nullement limitatif, en référence aux dessins annexés, dans lesquels:
- les fig. 1, 2 ,9 et 12 sont des représentations schématiques d'une équerre seule et d'une équerre montée sur un mur selon l'art antérieur;
- la fig. 3 est une représentation schématique d'un raidisseur pour équerre selon un premier mode d'exécution de l'invention;
- les fig. 4 et 5 sont une représentation schématique d'un raidisseur pour équerre selon un second mode d'exécution de l'invention;
- la fig. 6 est une représentation schématique d'un raidisseur pour équerre selon un troisième mode d'exécution de l'invention;
- les fig. 7a à 7f sont une représentation schématique d'une première variante des différents modes d'exécution du raidisseur pour équerre;
- la fig. 8 est une représentation schématique d'une second variante du premier mode d'exécution du raidisseur pour équerre;
- les fig. 10a, 10b et 11 représentent des variantes de l'équerre selon l'invention;

### DESCRIPTION DETAILLÉE DE L'INVENTION

L'invention procède de l'idée générale inventive de fournir une équerre de fixation de structure secondaire sur un mur permettant de faciliter la pose d'un isolant et d'empêcher la création d'une poche d'air.

Aux figures 9 à 12 est représentée une équerre 100. Cette équerre 100 comprend une plaque de fixation 101 prévue pour être fixée sur un mur M et une plaque de maintien ou plaque d'embrochage 102. Cette plaque de maintien 102 s'étend sensiblement perpendiculairement depuis la plaque de fixation 101. L'équerre 100 peut alors avoir une forme en L ou une forme en T. La plaque de fixation 101 et la plaque de maintien 102 pourront être monoblocs ou non.

Cette équerre 100 ou les différentes plaques 101, 102 pourront être réalisées dans un matériau de type plastique, un matériau composite, un métal ou un de ses alliages, ou en bois.

Cette équerre 100 est utilisée pour la fixation à une paroi d'un mur M d'au moins un panneau isolant P de type laine de verre ou laine de roche c'est-à-dire en matériaux fibreux. Le panneau isolant P peut se présenter sous la forme d'une plaque ou sous la forme d'un rouleau. L'équerre 100 peut être fixée au mur M de sorte que la plaque de maintien 102 s'étende sensiblement ou totalement dans un plan horizontal ou préférentiellement dans un plan vertical. L'équerre 100 peut également être agencée pour le montage d'une ossature de doublage (non représentée) par fixation de supports S (visible à la figure 9) sur les plaques de maintien 102 des équerres 100.

Cette équerre subit, lors de l'étape d'embrochage et après, des contraintes ou efforts mécaniques exercés par le panneau isolant P. Ces efforts mécaniques sont principalement appliqués sur la plaque de maintien 102 qui tend à se déformer élastiquement. Le risque est d'avoir une déformation qui devient plastique voir une propagation des efforts mécaniques à l'interface entre la plaque de fixation et la plaque de maintien risquant de briser ladite équerre.

Pour remédier à cela, des moyens de renfort 103 sont utilisés. Ces moyens de renfort 103 sont agencés au niveau de la plaque de fixation 101 et de la plaque de maintien 102. En effet, ces moyens de renfort 103 sont utilisés pour rigidifier ladite équerre. Pour cela, les moyens de renforts 103 comprennent au moins une plaque ou lame formant raidisseur 1030. Cette lame 1030 est agencée sur ladite équerre 100 pour être mécaniquement reliée à la plaque de fixation 101 et à la plaque de maintien 102. Cette liaison mécanique peut être opérée par un soudage ou brasage du raidisseur 1030 sur l'équerre 100 ou par vissage, rivetage ou être de matière. Préférentiellement, ce raidisseur 1030 sera agencé pour s'étendre dans un plan perpendiculaire au plan de la plaque de maintien 102.

Dans le cas d'un seul raidisseur, celui-ci sera préférentiellement agencé sur l'axe de symétrie X-X' de l'équerre 100.

Selon un autre exemple ou en complément, les moyens de renforts 103 pourront également comprendre au moins une poutre ou tige oblique formant raidisseur, reliée mécaniquement à la plaque de fixation 101 et à la plaque de maintien 102.

Dans le cas où les moyens de renfort 103 comprennent deux raidisseurs 1030 ou plus, il pourra être prévu qu'ils soient répartis de façon régulière. On comprend par là que pour une équerre 100 ayant un profil en L, les raidisseurs 1030 seront répartis par rapport à l'axe de symétrie c'est à dire l'axe passant à mi- largeur de l'équerre 100.

Dans le cas d'un nombre de raidisseurs 1030 pairs, ceux-ci seront préférentiellement équidistants, par paire, de l'axe de symétrie X-X'.

Dans le cas d'un nombre de raidisseurs 1030 impairs, un des raidisseurs sera préférentiellement confondu avec l'axe de symétrie et les autres seront préférentiellement équidistants, par paire, de l'axe de symétrie.

Dans le cas d'une équerre ayant un profil en T comme visible aux figures 10a et 10b, les raidisseurs 1030 pourront être, sur chaque face, agencés comme pour une équerre 100 ayant un profil en L.

Bien entendu, il pourra être prévu que les raidisseurs n'aient pas les mêmes dimensions. Par exemple, dans le cas de trois raidisseurs, le raidisseur confondu avec l'axe de symétrie pourra être plus grand que les deux autres comme visible à la figure 11.

Selon l'invention, cette équerre 100 est également munie de moyens d'entaillage 104 du panneau isolant P.

Ces moyens d'entaillage 104 sont avantageusement agencés sur les moyens de renforts 103, ces moyens de renforts pouvant être la ou les lames et/ou la ou les poutres.

Plus particulièrement, les moyens de renfort 103 sont des lames 1030 ayant une forme sensiblement triangulaire c'est-à-dire comprenant trois côtés ou arêtes 1031. Deux de ces cotés sont en contact avec la plaque de maintien 102 et la plaque de fixation 101 afin d'assurer, à ladite lame, un effet de renforcement de la rigidité.

Les moyens d'entaillage 104 sont donc agencés sur le troisième côté de la lame formant le raidisseur 1030.

Ces moyens d'entaillage 104 peuvent se présenter sous différentes formes.

Selon un premier mode d'exécution visible à la figure 3, les moyens d'entaillage 104 comprennent une denture 1040 comprenant une pluralité de dents 1040a agencées sur l'arête 1031 du raidisseur formant l'hypoténuse. Cette pluralités de dents 1040a est utilisée afin d'inciser le panneau isolant P. En effet, lors de l'embrochage dudit panneau isolant P, la pluralité de dents 1040a entre en contact avec le matériau fibreux constitutif dudit panneau isolant, les dents 1040a incisant les fibres dudit panneau isolant P. Cette incision des fibres permet de faciliter l'embrochage en réduisant localement la résistance du panneau P.

Par ailleurs, cette incision locale du panneau isolant P permet de réduire l'effet de poche d'air se créant lors de l'embrochage en permettant à l'air situé entre le panneau et le mur d'être au moins partiellement évacué.

Ces dents 1040a peuvent avoir des formes différentes. Préférentiellement, ces dents ont une forme triangulaire de type quelconque ou isocèle ou équilatéral ou rectangle ou n'importe quelle forme permettant d'avoir une fonction d'incision.

Les dimensions et le nombre de dents 1040a est variable, de préférence, les dents 1040a auront une largeur au plus égale à 5mm, 4mm, 3mm et de préférence d'au plus 2mm.

Les dents 1040a peuvent être régulièrement réparties sur l'hypoténuse du raidisseur ou avoir une densité de dents 1040a différentes.

Dans un second mode d'exécution visible aux figures 4 et 5, les moyens d'entaillage 104 comprennent au moins une pointe 1041. Cette pointe 1041 est utilisée afin de perforer le panneau isolant P. Cette pointe 1041 est alors agencée pour faire saillie et s'étendre dans une direction perpendiculaire à la paroi dudit mur. Cette perforation du panneau isolant P permet avantageusement de réduire la poche d'air se créant lors de l'embrochage. En effet, en perforant le panneau isolant P, la pointe 1041 formant les moyens d'entaillage 104 permet à l'air situé entre le panneau et le mur d'être au moins partiellement évacué.

Cette pointe ou ces pointes 1041 ont une forme apte à permettre la performation du panneau isolant. Préférentiellement, la pointe 1041 aura un profil sensiblement conique ou un profil similaire à celui d'une courbe de fonction exponentielle. Bien entendu, les pointes 1041 pourront prendre toutes les formes permettant de perforer un panneau isolant P.

Dans le cas d'au moins deux pointes sur chaque raidisseur 1030, les pointes 1041 peuvent être régulièrement réparties sur l'hypoténuse dudit raidisseur.

Dans un troisième mode d'exécution visible à la figure 6, les moyens d'entaillage 104 associent des dents 1040a et au moins une pointe 1041. Pour cela, le 3eme côté de la lame formant le raidisseur 1030 est pourvu de ces moyens d'entaillage 104. Ces moyens d'entaillage 104 sont alors agencés pour combiner les effets des dents 1040a et au moins une pointe 1041.

Pour cela, le raidisseur 1030 présente un profil muni d'au moins une pointe 1041 selon le second mode de réalisation. L'arête du raidisseur 1030 formant originalement l'hypoténuse comprend des dents ou une denture 1040. Cette pluralité de dents 1040a s'étend sur toute la longueur de ladite arête. On comprend alors que les dents 1040a s'étendent également au niveau de ladite pointe.

Ce troisième mode d'exécution permet avantageusement de combiner les effets des deux précédents modes d'exécution en ayant un raidisseur qui va perforer le matériau isolant à l'aide de sa ou ses pointes puis la cisailler avec lesdites dents.

Dans une première variante des différents modes d'exécution aux figures 7a à 7f, l'hypoténuse du raidisseur 1030 peut être rectiligne ou courbe, la courbure pouvant être concave ou convexe. Préférentiellement, dans le premier mode d'exécution, on préférera avoir l'hypoténuse rectiligne ou convexe alors que dans le second mode d'exécution, on préférera une hypoténuse concave.

Dans une seconde variante de l'invention visible à la figure 8, la denture 1040 n'est pas régulière. Il est possible d'avoir une denture 1040 dont les dents 1040a sont différentes des unes des autres pour permettre d'obtenir l'effet maximal. En effet, il est possible de modifier les dimensions, la géométrie des dents en fonction de leur position sur le raidisseur ainsi que le nombre de dents pour améliorer l'efficacité de la denture.

Par exemple, il pourra être prévu de modifier la densité de la denture au niveau de la zone qui entre en contact avec le matériau isolant en premier afin que le matériau isolant soit incisé immédiatement et plus efficacement.

Dans un autre exemple, il pourra être prévu que les dents 1040a agencées sur une pointe aient de plus petites dimensions que les autres afin de ne pas perturber la fonction de la pointe. Toutefois, des dimensions plus faibles permettent d'avoir une densité plus forte et donc un effet d'incision conséquent.

Dans le cas de moyens de renfort 103 comprenant au moins une poutre, les moyens d'entaillage 104 comme les dents 1040a ou la ou les pointes 1041 s'étendent depuis cette poutre. Bien entendu, la présente invention ne se limite pas aux exemples illustrés mais est susceptible de diverses variantes et modifications qui apparaîtront à l'homme de l'art.

En effet, il est possible d'avoir une équerre avec un profil en T qui est asymétrique. On peut entendre par là que le nombre de raidisseur n'est pas le même de part et d'autre de la plaque de maintien. Mais on peut aussi comprendre que les raidisseurs de part est d'autre de la plaque de maintien ont des dimensions différentes ou utilisent des moyens d'entaillage (dents, points, dents et pointes) différents. On peut aussi entendre par là que la plaque de maintien n'est pas au milieu de la plaque de fixation. Bien entendu, ces différentes compréhensions d'une équerre asymétrique peuvent se combiner les unes aux autres.

## Revendications

1. Equerre (100) pour la pose d'un panneau isolant (P) sur une paroi d'un mur (M) comprenant une plaque de fixation (101) destinée à être fixée à ladite paroi et une plaque de maintien (102), ladite plaque de maintien (102) s'étendant sensiblement perpendiculairement à ladite plaque de fixation (101) afin de maintenir ledit panneau isolant (P), et ladite équerre (100) comprenant des moyens de renfort (103) agencés entre la plaque de fixation et la plaque de maintien pour rigidifier ladite équerre, **caractérisée en ce que** lesdits moyens de renforts comportent des moyens d'entaillage (104) pour entailler ledit panneau isolant.

2. Equerre selon la revendication 1, dans laquelle lesdits moyens de renforts (103) comprennent au moins un raidisseur (1030), notamment une lame, agencé longitudinalement par rapport à la plaque de fixation et à la plaque de maintien, le raidisseur présentant une arête à partir de laquelle les moyens d'entaillage s'étendent.

3. Equerre selon la revendication 2, dans laquelle le raidisseur est agencé pour s'étendre dans un plan perpendiculaire au plan de la plaque de maintien.

4. Equerre selon la revendication 2 ou 3, dans laquelle le raidisseur est agencé sur l'axe de symétrie de l'équerre.

5. Equerre selon l'une quelconque des revendications 2 à 4, dans laquelle l'arête du raidisseur est rectiligne ou courbe.

6. Equerre selon l'une quelconque des revendications 1 à 5, dans laquelle lesdits moyens d'entaillage comprennent une denture (1040) comprenant une pluralité de dents (1040a).

7. Equerre selon l'une quelconque des revendications 1 à 5, dans laquelle lesdits moyens d'entaillage comprennent au moins une pointe (1041).

8. Equerre selon l'une quelconque des revendications 1 à 5, dans laquelle lesdits moyens d'entaillage comprennent au moins une pointe et une denture.

9. Equerre selon l'une des revendications 6 ou 8, dans laquelle la denture n'est pas uniforme.

10. Equerre selon l'une des revendications précédentes, dans laquelle les moyens de renforts comprennent au moins deux raidisseurs, ces raidisseurs étant répartis de façon régulière par rapport à l'axe de symétrie de ladite équerre.

11. Equerre selon l'une des revendications précédentes, dans laquelle les moyens de renforts comprennent au moins trois raidisseurs, un raidisseur étant agencé sur l'axe de symétrie alors que les autres raidisseurs sont réparties de façon régulière par rapport à l'axe de symétrie de ladite équerre.

12. Equerre selon l'une des revendications précédentes, dans laquelle ladite équerre a un profil en L ou un profil en T.

13. Ensemble comprenant un mur (M) muni d'une paroi, au moins un panneau isolant (P) agencé sur ladite paroi et au moins une équerre (100) selon l'une des revendications précédentes fixée à ladite paroi, ledit panneau isolant (P) étant maintenu par ladite équerre.

14. Procédé de pose d'au moins une épaisseur de panneau isolant sur la paroi d'un mur, ledit procédé comprenant les étapes suivantes :
- Se munir d'au moins une équerre (100) selon l'une des revendications 1 à 12 et la fixer sur une paroi dudit mur (M) ;
- Se munir d'au moins un panneau isolant (P);
- Plaquer ledit panneau isolant (P) sur la paroi en exerçant une contrainte de poussée de sorte que le panneau isolant soit localement entaillé par les moyens d'entaillage des moyens de renfort, et de sorte qu'il soit par ailleurs au contact, sur son épaisseur, avec la plaque de maintien de ladite équerre.
- Relâcher la contrainte pour permettre audit panneau isolant (P) de reprendre son volume initial et pour permettre à l'équerre de maintenir ledit panneau isolant (P).

## Patentansprüche

1. Winkel (100) zur Befestigung einer Isolierplatte (P) an einer Wand einer Mauer (M), umfassend eine Befestigungsplatte (101), die an der Wand befestigt werden soll, und eine Halteplatte (102), wobei sich die Halteplatte (102) im Wesentlichen senkrecht zu der Befestigungsplatte (101) erstreckt, um die Isolierplatte (P) zu halten, und der Winkel (100) Verstärkungsmittel (103) umfasst, die zwischen der Befestigungsplatte und der Halteplatte angeordnet sind, um den Winkel zu versteifen, **dadurch gekennzeichnet, dass** die Verstärkungsmittel Einkerbungsmittel (104) zum Einkerben der Isolierplatte umfassen.

2. Winkel nach Anspruch 1, wobei die Verstärkungsmittel (103) mindestens eine Versteifung (1030), insbesondere eine Kufe, umfassen, die in Längsrichtung bezüglich der Befestigungsplatte und der Halteplatte angeordnet ist, wobei die Versteifung eine Kante aufweist, von der aus sich die Einkerbungsmittel erstrecken.

3. Winkel nach Anspruch 2, wobei die Versteifung so angeordnet ist, dass sie sich in einer Ebene senkrecht zu der Ebene der Halteplatte erstreckt.

4. Winkel nach Anspruch 2 oder 3, wobei die Versteifung auf der Symmetrieachse des Winkels angeordnet ist.

5. Winkel nach einem der Ansprüche 2 bis 4, wobei die Kante der Versteifung geradlinig oder gekrümmt ist.

6. Winkel nach einem der Ansprüche 1 bis 5, wobei die Einkerbungsmittel eine Verzahnung (1040) mit einer Vielzahl von Zähnen (1040a) umfassen.

7. Winkel nach einem der Ansprüche 1 bis 5, wobei die Einkerbungsmittel mindestens eine Spitze (1041) umfassen.

8. Winkel nach einem der Ansprüche 1 bis 5, wobei die Einkerbungsmittel mindestens eine Spitze und eine Verzahnung umfassen.

9. Winkel nach einem der Ansprüche 6 oder 8, wobei die Verzahnung nicht einheitlich ist.

10. Winkel nach einem der vorstehenden Ansprüche, wobei die Verstärkungsmittel mindestens zwei Versteifungen umfassen, wobei diese Versteifungen bezüglich der Symmetrieachse des Winkels gleichmäßig verteilt sind.

11. Winkel nach einem der vorstehenden Ansprüche, wobei die Verstärkungsmittel mindestens drei Versteifungen umfassen, wobei eine Versteifung auf der Symmetrieachse angeordnet ist, während die anderen Versteifungen bezüglich der Symmetrieachse des Winkels gleichmäßig verteilt sind.

12. Winkel nach einem der vorstehenden Ansprüche, wobei der Winkel ein L-förmiges Profil oder ein T-förmiges Profil hat.

13. Anordnung, umfassend eine Mauer (M), die mit einer Wand versehen ist, eine Isolierplatte (P), die auf der Wand angeordnet ist, und mindestens einen Winkel (100) nach einem der vorstehenden Ansprüche, der an der Wand befestigt ist, wobei die Isolierplatte (P) von dem Winkel gehalten wird.

14. Verfahren zur Befestigung von mindestens einer Dicke einer Isolierplatte an der Wand einer Mauer, wobei das Verfahren die folgenden Schritte umfasst:
- Bereitstellen von mindestens einem Winkel (100) nach einem der Ansprüche 1 bis 12 und Befestigen desselben an einer Wand der Mauer (M);
- Bereitstellen mindestens einer Isolierplatte (P);
- Andrücken der Isolierplatte (P) an die Wand unter Ausübung einer Schubspannung, so dass die Isolierplatte lokal durch die Einkerbungsmittel der Verstärkungsmittel eingekerbt wird und so dass sie ferner über ihre Dicke mit der Halteplatte des Winkels in Kontakt steht.
- Lockern der Spannung, damit die Isolierplatte (P) ihr anfängliches Volumen wieder einnehmen kann und damit der Winkel die Isolierplatte (P) halten kann.

## Claims

1. A bracket (100) for fitting an insulating panel (P) on a surface of a wall (M) comprising an attaching plate (101) intended to be attached to said surface and a holding plate (102), said holding plate (102) extending substantially perpendicularly to said attaching plate (101) such as to hold said insulating panel (P), and said bracket (100) comprising means for reinforcement (103) arranged between the attaching plate and the holding plate in order to rigidify said bracket, **characterized in that** said means for reinforcement including notching means for notching (104) the insulating panel.

2. The bracket as claimed in claim 1, wherein said means for reinforcement (103) comprise at least one stiffener (1030), particularly a blade, which stiffener is arranged longitudinally with respect to the attaching plate and the holding plate, the stiffener having an edge from which the means for notching extend.

3. The bracket as claimed in claim 2, wherein the stiffener is arranged to extend in a plane perpendicular to the plane of the holding plate.

4. The bracket as claimed in claim 2 or 3, wherein the stiffener is arranged on the axis of symmetry of the bracket.

5. The bracket as claimed in any one of claims 2 to 4, wherein the edge of the stiffener is straight or curved.

6. The bracket as claimed in any one of claims 1 to 5, wherein said means for notching comprise a toothing (1040) comprising a plurality of teeth (1040a).

7. The bracket as claimed in any one of claims 1 to 5, wherein said means for notching comprise at least one point (1041).

8. The bracket as claimed in any one of claims 1 to 5, wherein said means for notching comprise at least one point and one toothing.

9. The bracket as claimed in one of claims 6 or 8, wherein the toothing is not uniform.

10. The bracket as claimed in one of the preceding claims, wherein the means for reinforcement comprise at least two stiffeners, these stiffeners being distributed regularly with respect to the axis of symmetry of said bracket.

11. The bracket as claimed in one of the preceding claims, wherein the means for reinforcement comprise at least three stiffeners, one stiffener being arranged on the axis of symmetry while the other stiffeners are distributed regularly with respect to the axis of symmetry of said bracket.

12. The bracket as claimed in one of the preceding claims, wherein said bracket has an L-shaped profile or a T-shaped profile.

13. An assembly comprising a wall (M) supplied with a surface, at least one insulating panel (P) arranged on said wall and at least one bracket (100) as claimed in one of the preceding claims attached to said surface, said insulating panel (P) being held by said bracket.

14. A method of fitting at least a thickness of insulating panel on the surface of a wall, said method comprising the following steps:
- providing at least one bracket (100) as claimed in one of claims 1 to 12 and attaching it to a surface of said wall (M);
- providing at least one insulating panel (P);
- pressing said insulating panel (P) onto the surface by exerting a pushing stress such that the insulating panel is locally notched by the means for notching of the means for reinforcement, and such that insulating panel is moreover in contact, over the thickness thereof, with the holding plate of said bracket;
- releasing the stress such as to allow said insulating panel (P) to return to the original volume thereof and to allow the bracket to hold said insulating panel (P).
